# EUROPÄISCHE PATENTSCHRIFT

(11) **EP 3 283 732 B1**
(45) Veröffentlichungstag und Bekanntmachung des Hinweises auf die Patenterteilung: **29.07.2020**
(21) Anmeldenummer: 16716553.9
(22) Anmeldetag: 14.04.2016
(51) Int. Cl.: F01D 17/00, F01D 17/16, F04D 29/56

(54) **LEITSCHAUFELVERSTELLVORRICHTUNG UND STRÖMUNGSMASCHINE**
GUIDE VANE ADJUSTMENT DEVICE AND TURBOMACHINE
DISPOSITIF DE RÉGLAGE D'AUBES DIRECTRICES ET TURBOMACHINE

(30) Priorität: 15.04.2015 DE 102015004648
(43) Veröffentlichungstag der Anmeldung: 21.02.2018
(73) Patentinhaber: MAN Energy Solutions SE, 86153 Augsburg (DE)
(72) Erfinder: LEOPOLD, Lennart, 13187 Berlin (DE)
(86) Internationale Anmeldenummer: PCT/EP2016/058181
(87) Internationale Veröffentlichungsnummer: WO 2016/166191

(56) Entgegenhaltungen:
- DE-A1- 2 618 727
- DE-T2- 69 010 519
- US-A1- 2012 263 586

## Beschreibung

Die Erfindung betrifft eine Leitschaufelverstellvorrichtung für eine Strömungsmaschine und eine Strömungsmaschine mit einer solchen Leitschaufelverstellvorrichtung.

Aus der Praxis bekannte Strömungsmaschinen verfügen über einen Rotor und einen Stator. Der Rotor einer Strömungsmaschine umfasst eine Welle sowie mehrere zusammen mit der Welle rotierende Laufschaufeln, wobei die Laufschaufeln zumindest einen Laufschaufelkranz ausbilden. Der Stator einer Strömungsmaschine umfasst ein Gehäuse sowie mehrere feststehende Leitschaufeln, wobei die Leitschaufeln mindestens einen Leitschaufelkranz ausbilden.

Aus der Praxis ist es bereits bekannt, die Leitschaufeln eines Laueitschaufelkranzes einer Strömungsmaschine über eine Leitschaufelverstellvorrichtung derart zu verstellen, dass die Leitschaufeln um eine sich in radialer Richtung des Rotors erstreckende Leitschaufelachse drehbar sind.

Aus der Praxis bekannte Leitschaufelverstellvorrichtungen verfügen dabei über eine Antriebswelle, an die ein Antriebsmotor koppelbar ist und die über den Antriebsmotor antreibbar ist. Bei aus der Praxis bekannten Leitschaufelverstellvorrichtungen wird die Verdrehung der Antriebswelle über den Antriebsmotor mit Hilfe eines Steuerrings auf alle Leitschaufeln eines Leitschaufelkranzes übertragen, sodass demnach alle Leitschaufeln eines Leitschaufelkranzes indirekt unter Zwischenschaltung des Steuerrings ausgehend von der Antriebswelle verstellt bzw. verdreht werden. Dabei ist der Steuerring von aus der Praxis bekannten Leitschaufelverstellvorrichtungen in Umfangsrichtung verdrehbar, jedoch in Axialrichtung und Radialrichtung nicht verlagerbar.

Aus der Praxis bekannte Leitschaufelverstellvorrichtungen verfügen über den Nachteil, dass an denselben relativ viel Reibung anfällt. Ferner sind dieselben einer hohen Torsionsbelastung ausgelegt. Daher müssen aus der Praxis bekannte Leitschaufelverstellvorrichtungen entsprechend groß dimensioniert werden. Dies ist jedoch im Hinblick auf den limitierten Bauraum, der an Strömungsmaschinen zur Verfügung steht, von Nachteil.

Aus der US 2012/263586 A1 ist eine Leitschaufelverstellvorrichtung nach dem Oberbegriff des Anspruchs 1 bekannt. Die DE 690 10 519 T2 offenbart eine Leitschaufelverstellvorrichtung mit einer translatorisch verlagerbaren Stellgliedstange. Die DE 26 18 727 A1 offenbart weiteren Stand der Technik.

Hievon ausgehend liegt der Erfindung die Aufgabe zu Grunde, eine neuartige Leitschaufelverstellvorrichtung für eine für eine Strömungsmaschine und eine Strömungsmaschine mit einer solchen Leitschaufelverstellvorrichtung zu schaffen.

Diese Aufgabe wird durch eine Leitschaufelverstellvorrichtung gemäß Anspruch 1 gelöst. Die Antriebswelle ist mit einer der Leitschaufeln des Leitschaufelkranzes direkt gekoppelt, derart, dass diese Leitschaufel des Leitschaufelkranzes ausgehend von der Antriebswelle ohne Zwischenschaltung des Steuerrings direkt verdrehbar ist. Die Antriebswelle oder die direkt von der Antriebswelleantreibbare Leitschaufel ist mit dem Steuerring über einen Übertragungshebel gelenkig gekoppelt. Die Antriebswelle ist mit den anderen Leitschaufeln des Leitschaufelkranzes indirekt gekoppelt, derart, dass die anderen Leitschaufeln des Leitschaufelkranzes ausgehend von der Antriebswelle unter Zwischenschaltung des Steuerrings indirekt verdrehbar sind. Die indirekt von der Antriebswelle antreibbaren Leitschaufeln sind mit dem Steuerring über weitere Übertragungshebel gelenkig gekoppelt. Der Steuerring ist in Umfangsrichtung und in Axialrichtung verlagerbar, sodass Kräfte an Kopplungspunkten zwischen dem Steuerring und den gelenkig mit dem Steuerring gekoppelten Übertragungshebeln senkrecht zu den Übertragungshebeln verlaufen.

Die obigen Merkmale ermöglichen es, in Kombination miteinander, den Anfall an Reibung sowie die Torsionsbelastung zu reduzieren. Eine der Leitschaufeln eines Leitschaufelkranzes ist direkt von der Antriebswelle ohne Zwischenschaltung des Steuerrings verdrehbar. Die anderen Leitschaufeln des Leitschaufelkranzes sind unter Zwischenschaltung des Steuerrings indirekt ausgehend von der Antriebswelle verdrehbar. Die direkt verdrehbare bzw. direkt mit der Antriebswelle gekoppelte Leitschaufel ist mit dem Steuerring über einen Übertragungshebel gelenkig gekoppelt. Ferner sind die indirekt verdrehbaren bzw. indirekt mit der Antriebswelle gekoppelten Leitschaufeln des Leitschaufelkranzes mit dem Steuerring über Übertragungshebel gelenkig gekoppelt. Der Steuerring ist dabei in Umfangsrichtung und in Axialrichtung verlagerbar und ausschließlich in Radialrichtung nicht verlagerbar geführt. Hierdurch kann letztendlich gewährleistet werden, dass Kräfte an den Kopplungspunkten zwischen dem Steuerring und den gelenkig mit dem Steuerring gekoppelten Übertragungshebeln stets senkrecht zu den Übertragungshebeln verlaufen, sodass Lager der Leitschaufeln nicht durch parasitäre Kraftkomponenten belastet werden. Letztendlich kann hierdurch eine Leitschaufelverstellvorrichtung geringer dimensioniert werden, sodass dieselbe einen geringeren Bauraumbedarf aufweist.

Die Antriebswelle oder die direkt von der Antriebswelle antreibbare Leitschaufel ist mit dem Steuerring über einen mehrteiligen Übertragungshebel gelenkig gekoppelt, wobei ein erstes Segment des mehrteiligen Übertragungshebels starr mit der Antriebswelle oder mit der direkt von der Antriebswelle antreibbaren Leitschaufel gekoppelt ist, und wobei ein zweites Segment des mehrteiligen Übertragungshebels gelenkig mit dem Steuerring gekoppelt ist. Vorzugsweise ist das erstes Segment des mehrteiligen Übertragungshebels mit dem zweiten Segment des mehrteiligen Übertragungshebels unter Ausbildung eines zweiteiligen Übertragungshebels gelenkig gekoppelt. Dies erlaubt eine besonders vorteilhafte Kopplung der Antriebswelle oder der direkt von der Antriebswelle antreibbaren Leitschaufel mit dem Steuerring.

Nach einer ersten Variante der Erfindung sind die indirekt von der Antriebswelle antreibbaren Leitschaufeln mit dem Steuerring über einteilige, elastisch verformbare Übertragungshebel gelenkig gekoppelt. Alternativ sind nach einer zweiten Variante der Erfindung die indirekt von der Antriebswelle antreibbaren Leitschaufeln mit dem Steuerring über mehrteilige Übertragungshebel gelenkig gekoppelt, wobei ein erstes Segment jedes dieser mehrteiligen Übertragungshebel starr mit der jeweiligen Leitschaufel gekoppelt ist, und wobei ein zweites Segment jedes dieser mehrteiligen Übertragungshebel gelenkig mit dem Steuerring gekoppelt ist. In der zweiten Variante ist dann vorzugsweise das erste Segment des jeweiligen mehrteiligen Übertragungshebels mit dem zweiten Segment des jeweiligen mehrteiligen Übertragungshebels unter Ausbildung eines zweiteiligen Übertragungshebels gelenkig gekoppelt. Diese beiden Varianten erlauben eine vorteilhafte Kopplung der indirekt verdrehbaren Leitschaufeln mit dem Steuerring. Die erste Variante mit den einteiligen Übertragungshebeln zwischen dem Steuerring und den indirekt von der Antriebswelle antreibbaren Leitschaufeln ist konstruktiv einfacher als die zweite Variante mit den mehrteiligen Übertragungshebeln. Die zweite Variante mit den mehrteiligen Übertragungshebeln baut jedoch kompakter.

Die Strömungsmaschine ist in Anspruch 7 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: einen perspektivischen Ausschnitt aus einer Strömungsmaschine im Bereich eines Leitschaufelkranzes und einer Leitschaufelverstellvorrichtung für die Leitschaufeln des Leitschaufelkranzes;
- Fig. 2: eine Draufsicht auf die Anordnung der Fig. 1 in einem ersten Zustand;
- Fig. 3: eine ausschnittsweise Seitenansicht der Fig. 2;
- Fig. 4: eine Draufsicht auf die Anordnung der Fig. 1 in einem zweiten Zustand;
- Fig. 5: eine ausschnittsweise Seitenansicht der Fig. 4;
- Fig. 6: einen teilweisen Querschnitt durch eine alternative Leitschaufelverstellvorrichtung;
- Fig. 7: einen gegenüber Fig. 1 um 90° versetzten teilweisen Querschnitt durch die Leitschaufelverstellvorrichtung der Fig. 6;
- Fig. 8: die Anordnung der Fig. 7 ohne Gehäuse in perspektivischer Ansicht;
- Fig. 9: ein Detail der Fig. 8;
- Fig. 10: ein Detail der Leitschaufelverstellvorrichtungen;
- Fig. 11: eine Alternative zum Detail der Fig. 10;
- Fig. 12: eine Alternative zur Anordnung der Fig. 8;
- Fig. 13: ein Detail der Fig. 12; und
- Fig. 14: eine Alternative zum Detail der Fig. 13.

Die hier vorliegende Erfindung betrifft eine Leitschaufelverstellvorrichtung für eine Strömungsmaschine und eine Strömungsmaschine mit mindestens einer solchen Leitschaufelverstellvorrichtung.

Der grundsätzliche Aufbau einer Strömungsmaschine ist dem hier angesprochenen Fachmann geläufig. Es sei an dieser Stelle der Vollständigkeit halber ausgeführt, dass eine Strömungsmaschine einen Rotor mit rotorseitigen Laufschaufeln und einen Stator mit statorseitigen Leitschaufeln umfasst.

Die Laufschaufeln des Rotors bilden mindestens einen Laufschaufelkranz, wobei der oder jeder Laufschaufelkranz zusammen mit einer Welle des Rotors rotiert. Die Leitschaufeln des Stators bilden mindestens einen Leitschaufelkranz, der an einem statorseitigen Gehäuse angebunden ist.

Fig. 1 zeigt einen Ausschnitt aus einer Strömungsmaschine im Bereich eines Leitschaufelkranzes 20 aus mehreren Leitschaufeln 21. Jede der Leitschaufeln 21 verfügt über einen Schaufelfuß bzw. Schaufelzapfen 22 und ein Schaufelblatt 23, wobei der Schaufelzapfen 22 der jeweiligen Leitschaufel 21 radial außen positioniert ist und an einer Gehäusestruktur 24 der Strömungsmaschine angreift.

Die hier vorliegende Erfindung betrifft nun eine Leitschaufelverstellvorrichtung für die Leitschaufeln 21 eines solchen Leitschaufelkranzes 20, mit Hilfe derer die Leitschaufeln 21 um sich in radialer Richtung des nicht gezeigten Rotors der Strömungsmaschine erstreckende Leitschaufelachsen 25 der Leitschaufeln 20 verdreht werden können.

Die Schaufelfüße 22 der Leitschaufeln 21 sind demnach verdrehbar in der Gehäusestruktur 24 gelagert, nämlich derart, dass jede der Leitschaufeln 21 um die jeweilige sich in radialer Richtung erstreckende Leitschaufelachse 25 verdreht werden kann.

Die Leitschaufelverstellvorrichtung zur Verdrehung der Leitschaufeln 21 des Leitschaufelkranzes 20 um ihre sich in radialer Richtung erstreckenden Leitschaufelachsen 25 umfasst eine Antriebswelle 26, die an einen nicht gezeigten Antriebsmotor koppelbar ist und die vom Antriebsmotor aus antreibbar ist.

Die Antriebswelle 26 ist mit einer der Leitschaufeln 21 des Leitschaufelkranzes 20 direkt gekoppelt, nämlich derart, dass diese Leitschaufel 21 des Leitschaufelkranzes 20, ausgehend von der Antriebswelle 26 direkt verdrehbar ist.

Die Antriebswelle 26 verläuft vorzugsweise koaxial zum Schaufelzapfen 22 dieser direkt verdrehbaren Leitschaufel 21 bzw. koaxial zur Schaufelachse 25 dieser direkt verdrehbaren Leitschaufel 21.

Die Leitschaufelverstellvorrichtung umfasst weiterhin einen Steuerring 27. Die Antriebswelle 26 oder die direkt von der Antriebswelle 26 antreibbare Leitschaufel 21 ist mit dem Steuerring 27 über einen Übertragungshebel 28 gelenkig gekoppelt.

Die Antriebswelle 26 ist mit den anderen Leitschaufeln 21 des Leitschaufelkranzes 20 über den Steuerring 27 indirekt gekoppelt, sodass die übrigen Leitschaufeln 21 des Leitschaufelkranzes 20 von der Antriebswelle 26 aus indirekt verdrehbar sind, nämlich unter Zwischenschaltung des Steuerrings 27, der die Verdrehung der Antriebswelle 26 auf die übrigen Leitschaufeln 21 des Leitschaufelrings 20 überträgt. Diese indirekt von der Antriebswelle 26 aus antreibbaren bzw. verdrehbaren Leitschaufeln 21 des Leitschaufelrings 20 sind mit dem Steuerring 27 über weitere Übertragungshebel 29 gelenkig gekoppelt.

Der Steuerring 27, an welchem einerseits die direkt von der Antriebswelle 26 aus verstellbare Leitschaufel 21 über den Übertragungshebel 28 und andererseits die indirekt von der Antriebswelle 26 aus verdrehbaren Leitschaufeln 21 über die Übertragungshebel 29 angebunden sind, ist in Umfangsrichtung U und in Axialrichtung A verlagerbar. Durch diese Verlagerbarkeit des Steuerrings 27 in Umfangsrichtung U und in Axialrichtung A sowie durch die gelenkige Anbindung der Übertragungshebel 28 und 29 an den Steuerring 27 verlaufen Kräfte, die während des Verdrehens der Leitschaufeln 21 an den Kopplungspunkten zwischen dem Steuerring 27 und den gelenkig mit dem Steuerring 27 gekoppelten Übertragungshebeln 28, 29 angreifen, stets senkrecht zu den Übertragungshebeln 27, 28.

Durch die obigen Merkmale der Leitschaufelverstellvorrichtung wird eine Reibung an derselben reduziert, parasitäre Kraftkomponenten, die nach dem Stand der Technik auf die Übertragungshebel einwirken, werden vermieden. Hierdurch werden Lager 30 der Leitschaufeln, über welche dieselben in der Gehäusestruktur 24 drehbar gelagert sind, weniger stark belastet. Jede Leitschaufeln ist dabei gemäß Fig. 6 durch zwei Lager 30 an zwei Stellen radial und axial gelagert.

Die Antriebswelle 26 oder die direkt von der Antriebswelle antreibbare Leitschaufel 21, insbesondere der Schaufelzapfen 22 derselben, ist mit dem Steuerring 27 über einen mehrteiligen Übertragungshebel 28 gelenkig gekoppelt. Diese mehrteilige Übertragungshebel 28 verfügt zumindest über ein erstes Segment 31, welches starr mit der Antriebswelle 26 oder mit der direkt von der Antriebswelle 26 antreibbaren Leitschaufel 11 gekoppelt ist, sowie ein zweites Segment 32, welches gelenkig mit dem Steuerring 27 gekoppelt ist. Vorzugsweise ist dieser Übertragungshebel 28, der der Kopplung der direkt verdrehbaren Leitschaufel 21 bzw. der Antriebswelle 26 mit dem Steuerring 27 dient, als zweiteiliger Übertragungshebel ausgebildet, wobei dann das erste Segment 31 und das zweite Segment 32 desselben gelenkig gekoppelt sind. Im gezeigten, bevorzugten Ausführungsbeispiel sind zwischen dem ersten Segment 31 des zweiteiligen Übertragungshebels 28 und dem zweiten Segment 32 desselben zwei sphärische Gelenklager 33 ausgebildet. Ferner ist zwischen dem zweiten Segment 32 dieses Übertragungshebels 28 und dem Steuerring 27 ein weiteres sphärisches Gelenklager 34 ausgebildet.

In den in Fig. 1 bis 9 gezeigten Ausführungsbeispielen der Leitschaufelverstellvorrichtung sind die indirekt von der Antriebswelle 26 aus antreibbaren Leitschaufeln 21 mit dem Steuerring 27 über die Übertragungshebel 29 gekoppelt, die in den Ausführungsbeispielen der Fig. 1 bis 9 ebenfalls als mehrteilige Übertragungshebel 29 ausgeführt sind. Jeder dieser Übertragungshebel 29 verfügt über ein erstes Segment 35, welches mit der jeweiligen Leitschaufel 21 starr gekoppelt ist, sowie über ein zweites Segment 36, welches mit dem Steuerring 27 gelenkig gekoppelt ist, wobei in den Ausführungsbeispielen der Fig. 1 bis 9 auch diese Übertragungshebel 29 ebenso wie der Übertragungshebel 28 als zweiteilige Übertragungshebel 29 ausgebildet sind. In diesem Fall ist dann das erste Segment 35 des jeweiligen Übertragungshebels 29 mit dem zweiten Segment 36 desselben gelenkig verbunden, wobei gemäß den gezeigten Ausführungsbeispielen der Fig. 1 bis 9 zwischen dem ersten Segment 35 des jeweiligen Übertragungshebels 29 und dem jeweiligen zweiten Segment 36 desselben zwei sphärische Gelenklager 37 und zwischen dem zweiten Segment 36 des jeweiligen Übertragungshebels 29 und dem Steuerring 27 ein sphärisches Gelenklager 38 ausgebildet ist.

Wie bereits oben ausgeführt, ist der Steuerring 27 in Umfangsrichtung und Axialrichtung relativ zur Gehäusestruktur 24 verlagerbar und lediglich in Radialrichtung geführt bzw. fixiert. Fig. 10 und 11 zeigen einen derartigen Steuerring 27 in Alleindarstellung, wobei eine innere Lauffläche 39 des Steuerrings 27 der Fig. 10 vorzugsweise mit Gleitlack oder einem PTFE-Gewebe beschichtet ist, um die Reibung an demselben zu reduzieren.

Fig. 11 zeigt eine alternative Ausgestaltung des Steuerrings 27, der im Unterschied zur Fig. 10 nicht einteilig, sondern vielmehr mehrteilig ausgebildet ist und mehrere sogenannte Gleitpads 40 umfasst, die mit einem Grundkörper 41 des Steuerrings 27 der Fig. 11 lösbar verbunden sind. Die Gleitpads 40 verhindern ein Verkanten des Steuerrings 27 bei der Bewegung desselben in Axialrichtung und Umfangsrichtung und erlauben eine spielfreie Montage des Steuerrings 27 auf der Gehäusestruktur 24. Die Gleitpads 40 sind austauschbar und vorzugsweise aus einem Werkstoff mit guten Gleiteigenschaften und demnach geringen Reibwerten gefertigt. Die Gleitpads 40 sind über Gleitpad-Halter mit dem Grundkörper 41 gelenkig verbunden, derart, dass sie jeweils um eine Achse drehbar gelagert sind, welche tangential zum Umfang und senkrecht zur Rotationsachse des Steuerrings 27 liegen.

Wie oben bereits ausgeführt, sind in den in Fig. 1 bis 9 gezeigten Ausführungsbeispielen sämtliche Übertragungshebel 28, 29, also einerseits der Übertragungshebel 28, welcher die Antriebswelle 26 bzw. die direkt von der Antriebswelle 26 angetriebene Leitschaufel 21 mit dem Steuerring 27 koppelt, sowie die Übertragungshebel 29, welche den Steuerring 27 mit den indirekt von der Übertragungswelle 26 aus angetriebenen Leitschaufeln 21 koppeln, jeweils zweiteilig ausgeführt, wobei im Bereich jedes der Übertragungshebel 28, 29 jeweils drei sphärische Gelenklager ausgebildet sind, wodurch es, wie insbesondere einem Vergleich der Fig. 3 und 5 entnommen werden kann, möglich ist, einen sich bei der Verdrehung und axialen Verlagerung des Steuerrings 27 verändernden Höhenversatz bzw. Radialversatz zwischen dem jeweiligen Übertragungshebel 28, 29 und dem Steuerring 27 auszugleichen.

Fig. 12 bis 14 zeigen Ausführungsbeispiele der Erfindung, in welcher die Übertragungshebel 29, die der Kopplung der indirekt von der Antriebswelle 26 angetriebenen Leitschaufeln 21 mit dem Steuerring 27 dienen, als einteilige, biegeelastisch verformbare Übertragungshebel 29 ausgebildet sind. So sind in den Ausführungsbeispielen der Fig. 12 bis 13 die einteiligen, elastisch verformbaren Übertragungshebel 29 an einem Ende fest mit der jeweiligen Leitschaufel 21 und an einem gegenüberliegenden Ende über ein sphärisches Gelenklager 42 mit dem Steuerring 27 gekoppelt. In einem Übergangsabschnitt 43 zwischen diesen beiden Enden des jeweiligen Übertragungshebels 29 ist derselbe biegeelastisch verformbar, um einen sich bei der Umfangsverlagerung und Axialverlagerung des Steuerrings 27 zwischen dem Steuerring 27 und den indirekt verlagerbaren Leitschaufeln 21 verändernden Höhenversatz bzw. Radialversatz zu kompensieren.

Das Ausführungsbeispiel der Fig. 14 unterscheidet sich vom Ausführungsbeispiel der Fig. 12 und 13 durch die konkrete Ausführung der Übertragungshebel 28 und 29.

Sind beim Ausführungsbeispiel der Fig. 12 und 13 ebenso wie bei den Ausführungsbeispielen der Fig. 1 bis 9 die Segmente 31 und 32 des Übertragungshebels 28 im Wesentlichen axial hintereinander positioniert, so sind in dem Ausführungsbeispiel der Fig. 14 diese Segmente 31 und 32 des Übertragungshebels 28 im Wesentlichen in Radialrichtung übereinander positioniert.

Ein weiterer Unterschied zwischen dem Ausführungsbeispiel der Fig. 14 und dem Ausführungsbeispiel der Fig. 2 und 3 besteht in der geometrischen Konturierung der einteiligen Übertragungshebel 29, die in dem Übergangsabschnitt 43 zwischen den beiden Enden derselben biegeelastisch verformbar sind und daher in diesem Übergangsabschnitt 43 im Vergleich zu den anderen Abschnitten derselbe relativ dünnwandig ausgeführt sind.

Allen Ausführungsbeispielen ist gemeinsam, dass eine Leitschaufel 21 des Leitschaufelkranzes 20 direkt von einer Antriebswelle 26 aus antreibbar ist. Dabei ist die Antriebswelle 26 bzw. die direkt angetriebene Leitschaufel 21 mit einem Steuerring 27 gekoppelt. Diese Kopplung erfolgt vorzugsweise über einen zweiteiligen Schwenkhebel 28 mit vorzugsweise drei sphärischen Gelenklagern. Alle übrigen Leitschaufeln 21 des Leitschaufelrings 20 sind über den Steuerring 27 indirekt von der Antriebswelle 26 aus antreibbar, wobei diese Leitschaufeln 21 über weitere Übertragungshebel 29 mit dem Steuerring 27 gekoppelt sind. Der Steuerring 27 ist koaxial zur Drehachse eines nicht gezeigten Rotors radial gelagert und kann eine axiale Linearbewegung und eine Rotationsbewegung in Umfangsrichtung überlagert ausführen. Die Übertragungshebel 29, die der Kopplung der indirekt verstellbaren Leitschaufeln mit dem Steuerring 27 dienen, können ebenso wie der Übertragungshebel 28, welcher der Anbindung der direkt verstellbaren Leitschaufel 21 an den Steuerring 27 dient, mehrteilig oder alternativ einteilig ausgeführt sein. Die Verwendung von sphärischen Gelenklagern im Bereich der Übertragungshebel 28, 29 ist zwar bevorzugt, es können jedoch auch Scharniergelenke zum Einsatz kommen.

In Fig. 1 bis 5 greifen die Übertragungshebel 28, 29 außerhalb der Gehäusestruktur 24 an den radial äußeren Enden der Schaufelfüße an. In Fig. 6 und 7 greifen die Übertragungshebel 28, 29 zwischen den Lagerstelen 30 der Übertragungshebel 28, 29 an.

Mit der erfindungsgemäßen Leitschaufelverstellvorrichtung ist es möglich, Leitschaufeln eines Leitschaufelkranzes optimal zu verstellen, und zwar unter Gewährleistung einer geringen Gesamtreibung und einer geringen Torsionsbelastung unter Vermeidung parasitärer Kräfte. Die Leitschaufelverstellvorrichtung der hier vorliegenden Erfindung stellt eine effiziente Kinematik zur Verlagerung der Leitschaufeln eines Leitschaufelkranzes bei geringen Bauteilbelastungen bereit, wodurch in einer Strömungsmaschine, welche die Leitschaufelverstellvorrichtung nutzt, hohe Saugdrücke genutzt werden können.

## Patentansprüche

1. Leitschaufelverstellvorrichtung für eine Strömungsmaschine, nämlich zur Verdrehung mehrerer zu einem Leitschaufelkranz gruppierter Leitschaufeln um sich in radialer Richtung eines Rotors der Strömungsmaschine erstreckende Leitschaufelachsen der Leitschaufeln des Leitschaufelkranzes, mit
einer Antriebswelle (26), an die ein Antriebsmotor koppelbar ist und die über den Antriebsmotor antreibbar ist;
einem Steuerring (27), der eine Verdrehung der Antriebswelle (26) zur Verdrehung von Leitschaufeln (21) des Leitschaufelkranz (20) auf dieselben überträgt;
die Antriebswelle (26) mit einer der Leitschaufeln (21) des Leitschaufelkranzes (20) direkt gekoppelt ist, derart, dass diese Leitschaufel des Leitschaufelkranzes ausgehend von der Antriebswelle (26) ohne Zwischenschaltung des Steuerrings (27) direkt verdrehbar ist;
die Antriebswelle (26) mit den anderen Leitschaufeln (21) des Leitschaufelkranzes (20) indirekt gekoppelt ist, derart, dass die anderen Leitschaufel des Leitschaufelkranzes ausgehend von der Antriebswelle (26) unter Zwischenschaltung des Steuerrings (27) indirekt verdrehbar sind;
die Antriebswelle (26) oder die direkt von der Antriebswelle (26) antreibbare Leitschaufel (21) mit dem Steuerring (27) über einen Übertragungshebel (28) gelenkig gekoppelt ist;
die indirekt von der Antriebswelle (26) antreibbaren Leitschaufeln (21) mit dem Steuerring (27) über weitere Übertragungshebel (29) gelenkig gekoppelt sind;
der Steuerring (27) in Umfangsrichtung und in Axialrichtung verlagerbar ist, sodass Kräfte an Kopplungspunkten zwischen dem Steuerring (27) und den gelenkig mit dem Steuerring (27) gekoppelten Übertragungshebeln (28, 29) senkrecht zu den Übertragungshebeln (28, 29) verlaufen;
die Antriebswelle (26) oder die direkt von der Antriebswelle (26) antreibbare Leitschaufel (21) mit dem Steuerring (27) über einen mehrteiligen Übertragungshebel (28) gelenkig gekoppelt ist, wobei ein erstes Segment (31) des mehrteiligen Übertragungshebels starr mit der Antriebswelle (26) oder mit der direkt von der Antriebswelle (26) antreibbaren Leitschaufel (21) gekoppelt ist, und wobei ein zweites Segment (32) des mehrteiligen Übertragungshebels (28) gelenkig mit dem Steuerring (27) gekoppelt ist;
zwischen dem zweiten Segment (32) des mehrteiligen Übertragungshebels (28) und dem Steuerring (27) ein einziges Gelenklager (34) ausgebildet ist, **dadurch gekennzeichnet dass** zwischen dem ersten Segment (31) des mehrteiligen Übertragungshebels (28) und dem zweiten Segment (32) des mehrteiligen Übertragungshebels (28) zwei Gelenklager (33) ausgebildet sind.

2. Leitschaufelverstellvorrichtung nach Anspruch 1, **dadurch gekennzeichnet, dass** die indirekt von der Antriebswelle (26) antreibbaren Leitschaufeln (21) mit dem Steuerring (27) über einteilige, elastisch verformbare Übertragungshebel (29) gelenkig gekoppelt sind.

3. Leitschaufelverstellvorrichtung nach Anspruch 2, **dadurch gekennzeichnet,**
**dass** zwischen jedem der einteiligen Übertragungshebel (29) und dem Steuerring (27) ein Gelenklager (42) ausgebildet ist, und dass jeder der einteiligen Übertragungshebel (29) mit der jeweiligen Leitschaufel (21) starr gekoppelt ist.

4. Leitschaufelverstellvorrichtung nach Anspruph 1, **dadurch gekennzeichnet, dass** die indirekt von der Antriebswelle (26) antreibbaren Leitschaufeln (21) mit dem Steuerring (27) über mehrteilige Übertragungshebel (29) gelenkig gekoppelt sind, wobei ein erstes Segment (35) jedes dieser mehrteiligen Übertragungshebel (29) starr mit der jeweiligen Leitschaufel (21) gekoppelt ist, und wobei ein zweites Segment (36) jedes dieser mehrteiligen Übertragungshebel (29) gelenkig mit dem Steuerring (27) gekoppelt ist.

5. Leitschaufelverstellvorrichtung nach Anspruch 4, **dadurch gekennzeichnet,**
**dass** das erstes Segment (35) jedes dieser mehrteiligen Übertragungshebel (29) mit dem zweiten Segment (36) des jeweiligen mehrteiligen Übertragungshebels (29) gelenkig gekoppelt ist.

6. Leitschaufelverstellvorrichtung nach Anspruch 4 oder 5, **dadurch gekennzeichnet, dass** zwischen dem ersten Segment (35) des jeweiligen mehrteiligen Übertragungshebels (29) und dem zweiten Segment (36) des jeweiligen mehrteiligen Übertragungshebels (29) zwei Gelenklager (37) ausgebildet sind, und dass zwischen dem zweiten Segment (36) des jeweiligen mehrteiligen Übertragungshebels (29) und dem Steuerring (27) ein einziges Gelenklager (38) ausgebildet ist.

7. Strömungsmaschine, mit einem Laufschaufeln aufweisenden Rotor und mit einem Leitschaufeln aufweisenden Stator, wobei die Leitschaufeln mindestens einen Leitschaufelkranz bilden, und wobei mindestens die Leitschaufeln mindestens eines Leitschaufelkranzes durch eine Leitschaufelverstellvorrichtung verstellbar sind, **dadurch gekennzeichnet, dass** die Leitschaufelverstellvorrichtung nach einem der Ansprüche 1 bis 6 ausgebildet ist.

## Claims

1. A guide blade adjusting device for a turbo machine, namely for twisting multiple guide blades grouped into a guide blade ring about guide blade axes of the guide blades of the guide blade ring extending in the radial direction of a rotor of the turbo machine, having
a drive shaft (26), to which a drive motor can be coupled and which can be driven via the drive motor;
a control ring (27), which transmits a twisting of the drive shaft (26) for twisting guide blades (21) of the guide blade ring (20) to the same;
the drive shaft (26) is directly coupled to one of the guide blades (21) of the guide blade ring (20) in such a manner that, originating from the drive shaft (26), this guide blade of the guide blade ring is directly twistable without interposition of the control ring (27);
the drive shaft (26) is indirectly coupled to the other guide blades (21) of the guide plate ring (20) in such a manner that, originating from the drive shaft (26), the other guide plates of the guide blade ring are indirectly twistable subject to the interposition of the control ring (27);
the drive shaft (26) or the guide blade (21) that can be directly driven by the drive shaft (26) is coupled in an articulated manner to the control ring (27) via a transmission lever (28);
the guide blades (21) that are indirectly drivable by the drive shaft (26) are coupled in an articulated manner to the control ring (27) via further transmission levers (29);
the control ring (27) is movable in the circumferential direction and in the axial direction, so that forces at coupling points between the control ring (27) and the transmission levers (28, 29) that are coupled to the control ring (27) in an articulated manner, run perpendicularly to the transmission levers (28, 29) ;
the drive shaft (26) or the guide blade (21) that is directly drivable by the drive shaft (26) is coupled to the control ring (27) in an articulated manner via a multi-part transmission lever (28), wherein a first segment (31) of the multi-part transmission lever is rigidly coupled to the drive shaft (26) or to the guide blade (21) that is directly drivable by the drive shaft (26), and wherein a second segment (32) of the multi-part transmission lever (28) is coupled to the control ring (27) in an articulated manner;
between the second segment (32) of the multi-part transmission lever (28) and the control ring (27) a single joint bearing (34) is formed, **characterized in that** between the first segment (31) of the multi-part transmission lever (28) and the second segment (32) of the multi-part transmission lever (28) two joint bearings (33) are formed.

2. The guide blade adjusting device according to Claim 1, **characterized in that** the guide blades (21) that are indirectly drivable by the drive shaft (26) are coupled to the control ring (27) in an articulated manner via one-part elastically deformable transmission levers (29).

3. The guide plate adjusting device according to Claim 2, **characterized in that** between each of the one-part transmission levers (29) and the control ring (27) a joint bearing (42) is formed, and **in that** each of the one-part transmission levers (29) is rigidly coupled to the respective guide blade (21).

4. The guide blade adjusting device according to Claim 1, **characterized in that** the guide blades (21) that are indirectly drivable by the drive shaft (26) are coupled to the control ring (27) in an articulated manner via multi-part transmission levers (29), wherein a first segment (35) of each of these multi-part transmission levers (29) is rigidly coupled to the respective guide blade (21), and wherein a second segment (36) of each of these multi-part transmission levers (29) is coupled to the control ring (27) in an articulated manner.

5. The guide blade adjusting device according to Claim 4, **characterized in that** the first segment (35) of each of these multi-part transmission levers (29) is coupled to the second segment (36) of the respective multi-part transmission lever (29) in an articulated manner.

6. The guide blade adjusting device according to Claim 4 or 5, **characterized in that** between the first segment (35) of the respective multi-part transmission lever (29) and the second segment (36) of the respective multi-part transmission lever (29), to joint bearings (37) are formed, and **in that** between the second segment (36) of the respective multi-part transmission lever (29) and the control ring (27) a single joint bearing (38) is formed.

7. A turbo machine, having a rotor comprising moving blades and having a stator comprising guide blades, wherein the guide blades form at least one guide blade ring, and wherein at least the guide blades of at least one guide blade ring are adjustable by a guide blade adjusting device, **characterized in that** the guide blade adjusting device is formed according to any one of the Claims 1 to 6.

## Revendications

1. Dispositif de réglage des aubes directrices pour une turbomachine, à savoir pour faire tourner plusieurs aubes directrices groupées en une couronne à aubes directrices autour d'axes d'aubes directrices s'étendant dans la direction d'un rotor de la turbomachine des aubes directrices de la couronne d'aubes directrices, comportant
un arbre d'entraînement (26), auquel un moteur d'entraînement peut être couplé et qui peut être entraîné par l'intermédiaire du moteur d'entraînement,
une bague de commande (27), qui transmet une torsion de l'arbre d'entraînement (26) afin de faire tourner les aubes directrices (21) de la couronne à aubes directrices (20) sur cette dernière ;
l'arbre d'entraînement (26) est couplé directement avec une aube directrice (21) de la couronne à aubes directrices (20), de telle sorte que cette aube directrice de la couronne à aubes directrices puisse être tournée directement à partir de l'arbre d'entraînement (26) sans intercaler la bague de commande (27);
l'arbre d'entraînement (26) est couplé indirectement avec les autres aubes directrices (21) de la couronne à aubes directrices (20) de telle sorte que les autres aubes directrices de la couronne à aubes directrices puissent être tournées indirectement à partir de l'arbre d'entraînement (26) en intercalant la bague de commande (27) ;
l'arbre d'entraînement (26) ou l'aube directrice (21) qui peut être entraînée directement par l'arbre d'entraînement (26) est couplé de manière articulée avec la bague de commande (27) par l'intermédiaire d'un levier de transmission (28) ;
les aubes directrices (21) pouvant être entraînées indirectement par l'arbre d'entraînement (26) sont couplées de manière articulée avec la bague de commande (27) par l'intermédiaire d'un levier de transmission supplémentaire (29),
la bague de commande (27) peut être déplacée dans la direction circonférence vers la direction axiale de telle sorte que des forces sur les points de couplage s'étendent entre la bague de commande (27) et les leviers de transmission (28, 29) couplés de manière articulée à la bague de commande (27) perpendiculairement au levier de transmission (28, 29) ;
l'arbre d'entraînement (26) ou l'aube directrice (21) pouvant être entraînée directement par l'arbre d'entraînement (26) est couplé de manière articulée avec la bague de commande (27) par l'intermédiaire d'un levier de transmission en plusieurs parties (28), dans lequel un premier segment (31) du levier de transmission en plusieurs parties est couplé de manière rigide avec l'arbre d'entraînement (26) ou avec l'aube directrice (21) pouvant être entraînée directement par l'arbre d'entraînement (26), et dans lequel un deuxième segment (32) du levier de transmission en plusieurs parties (28) est couplé de manière articulée avec la bague de commande (27) ;
un palier à rotule unique (34) est réalisé entre le deuxième segment (32) du levier de transmission en plusieurs parties (28) et la bague de commande (27), **caractérisé en ce que** entre le premier segment (31) du levier de transmission en plusieurs parties (28) et le deuxième segment (32) du levier de transmission en plusieurs parties (28), deux paliers à rotules (33) sont réalisés.

2. Dispositif de réglage des aubes directrices selon la revendication 1, caractérisé ce que les aubes directrices (21) pouvant être entraînées indirectement par l'arbre d'entraînement (26) sont couplées de manière articulée avec de la bague de commande (27) par l'intermédiaire d'un levier de transmission en un seul tenant déformable élastiquement (29).

3. Dispositif de réglage des aubes directrices selon la revendication 2, caractérisé ce que entre chacun du levier de transmission d'un seul tenant (29) et la bague de commande (27), un palier à rotule (42) est réalisé et en ce que chacun du levier de transmission en un seul tenant (29) est couplé de manière rigide avec l'aube directrice respective (21) .

4. Dispositif de réglage des aubes directrices selon la revendication 1, caractérisé ce que les aubes directrices (21) pouvant être entraînées indirectement par l'arbre d'entraînement (26) sont couplées de manière articulée avec la bague de commande (27) par l'intermédiaire d'un levier de transmission en plusieurs parties (29), dans lequel un premier segment (35) de chacun de ces leviers de transmission la partie (29) est couplé de manière rigide avec l'aube directrice (21) respective et dans lequel un deuxième segment (36) de chacun de ces leviers de transmission en plusieurs parties (29) est couplé de manière articulée avec la bague de commande (27).

5. Dispositif de réglage des aubes directrices selon la revendication 4, caractérisé ce que le premier segment (35) de chacun de ces leviers de transmission en plusieurs parties (29) est couplé de manière articulée au deuxième segment (36) du levier de transmission de plusieurs parties respectif (29).

6. Dispositif de réglage des aubes directrices selon la revendication 4 ou 5, caractérisé ce que entre le premier segment (35) du levier de transmission en plusieurs parties respectif (29) et le deuxième segment (36) du levier de transmission en plusieurs parties respectif (29), deux paliers à rotule (37) sont réalisés et en ce que entre le deuxième segment (36) du levier de transmission en plusieurs parties respectif (29) et la bague de commande (27), un palier à rotule unique (38) est réalisé.

7. Turbomachine, comportant un rotor présentant des zones directrices et comportant un stator présentant des aubes directrices, dans lequel les aubes directrices forment au moins une couronne et dans lequel au moins les aubes directrices d'au moins une couronne à aubes directrices peuvent être réglées par un dispositif de réglage d'aubes directrices, **caractérisé en ce que** le dispositif de réglage d'aubes directrice est réalisé selon une des revendications 1 à 6.
